# EUROPÄISCHE PATENTSCHRIFT

(11) **EP 2 126 494 B1**
(45) Veröffentlichungstag und Bekanntmachung des Hinweises auf die Patenterteilung: **27.02.2019**
(21) Anmeldenummer: 07857284.9
(22) Anmeldetag: 07.12.2007
(51) Int. Cl.: F25D 23/04

(54) **KÄLTEGERÄT**
REFRIGERATOR
APPAREIL FRIGORIFIQUE

(30) Priorität: 22.12.2006 DE 102006061152
(43) Veröffentlichungstag der Anmeldung: 02.12.2009
(73) Patentinhaber: BSH Hausgeräte GmbH, 81739 München (DE)
(72) Erfinder: STAUD, Ralph, 81667 München (DE); TISCHER, Thomas, 85540 Haar (DE)
(86) Internationale Anmeldenummer: PCT/EP2007/063500
(87) Internationale Veröffentlichungsnummer: WO 2008/077742

(56) Entgegenhaltungen:
- DE-U1- 8 517 976
- DE-U1- 9 204 742
- US-A- 3 682 521
- US-A1- 2003 011 291

## Beschreibung

Die Erfindung betrifft ein Kältegerät nach dem Oberbegriff von Anspruch 1.

Kältegeräte, insbesondere Kühlschränke, weisen üblicherweise Türabsteller, also Ablagefächer oder Ablagebehälter für Kühlgut wie Flaschen, Eier, Butterbehälter oder andere kleinere Kühlgüter auf, welche lösbar an der Tür der Kältegeräte befestigt sind. Oftmals sind diese Türabsteller höhenverstellbar an der Tür des Kältegeräts angeordnet, so dass die Einteilung der Türabsteller an der Kältegerätetür unterschiedlichen Größenverhältnissen von einzulagerndem Kühlgut angepasst werden kann. Zumeist sind hierfür an der Tür des Kältegeräts verschiedene Befestigungspositionen für die Türabsteller vorgesehen, so dass sich üblicherweise pro Türabsteller zwei verschiedene Höheneinstellungen ergeben, woraus sich eine gewisse Flexibilität in der Anordnung der Türabsteller ergibt.

Oftmals ist es jedoch wünschenswert, eine feinere, auf unterschiedliche Verpackungshüllen des einzulagernden Kühlguts eingehende Positioniermöglichkeit der Türabsteller vorzusehen. In der DE 85 17 976 U ist deshalb bereits eine sehr feinstufige Höhenverstellmöglichkeit für Türablagebehälter offenbart. Die Stufen für die Höhenverstellung werden durch an der Kühlschranktür angeordnete, zahnstangenartige Schienen gegeben, in welche an den Ablagebehältern vorgesehene Rastnasen eingreifen. Um die Ablagebehälter in der jeweiligen Raststufe zu fixieren sind an ebenfalls an der Kühlschranktür angebrachten seitlich der Ablagebehälter verlaufenden Holmen Vorsprünge vorgesehen, in die am Ablagebehälter angebrachte Klauen von hinten eingreifen, so dass die Rastnasen der Ablagebehälter fest in die Zähne der Zahnstangen gedrückt werden. Die Klauen der Ablagebehälter sind über seitlich an den Ablagebehältern angeordnete Druckknöpfe betätigbar. Werden die Druckknöpfe betätigt, so löst sich die Klaue vollständig aus dem Vorsprung und gibt den Behälter frei, so dass dieser nach vorne entnommen und in eine andere Stufe gesetzt werden kann.

Die Höhenverstellung der Eingangs genannten Art weist jedoch eine Reihe von Nachteilen auf. Ein Nachteil ist beispielsweise die Komplexität der Höhenverstellung. Für die Höhenverstellung einerseits und für die Fixierung andererseits sind zwei voneinander unabhängige Vorrichtungen notwendig. Somit ergibt sich eine große Zahl an Einzelteilen, um die entsprechende Höhenverstellmöglichkeit zu realisieren. Dies führt wiederum dazu, dass mehrere, mechanisch bewegbare Teile, die einem Verschleiß unterliegen, z.B. aufgrund Materialermüdung, defekt werden können. Des Weiteren ist die Herstellung dieser Höhenverstellung wegen der hohen Anzahl an Komponenten kostenintensiv.

US 2003/0011291 A1 offenbart ein Kältegerät gemäß dem Oberbegriff von Anspruch 1, und zeigt eine Kühlschranktür mit vertikalen Rippen an den Seitenwänden und einer Vielzahl von Rücksprüngen, die in zwei Reihen an der Rückwand angeordnet sind. Ein höhenverstellbarer Türabsteller mit vertikalen Schlitzen, die mit den vertikalen Rippen kooperieren, und Vorsprüngen, die mit den Rücksprüngen kooperieren, ist an der Kühlschranktür montiert.

DE 92 04 742 U1 offenbart eine Kühlschranktür mit schalenförmiger Innenwand, die auf der Innenseite ihrer seitlichen vertikalen stegförmigen Ränder im Abstand voneinander mit Rastausnehmungen oder noppenartigen Erhöhungen zum Aufrasten der Seitenteile von an den Rändern gehalterten Fächern versehen ist, wobei an den Seitenteilen federnde oder abgefederte Arme gehaltert sind, die mit in die Rastausnehmungen einrastbaren oder auf die noppenartigen Erhöhungen aufrastbaren Gegenrastteilen versehen sind.

US 3,682,521 A offenbart einen höhenverstellbaren Fachboden, der bewegliche Haltearme aufweist, die einen Betätigungsknopf und einen Haltevorsprung aufweisen.

DE 85 17 976 U1 offenbart eine Kühlschranktür, mit auf deren Innenseite höhenverstellbar angeordneten Ablagebehältern, welche zwischen von der Türinnenseite vorspringenden senkrechten Holmen an zahnstangenartigen Rasten herausnehmbar angeordnet sind, wobei die in ihrem hinteren Bereich mit seitlich vorstehenden Klauen in eine Nut in der Flanke der Holme einhängbaren Ablagebehälter mit an ihrer Rückseite vorstehenden Rastnasen der Teilung der Rasten stufenweise höhenverstellbar sind.

Die Aufgabe der vorliegenden Erfindung ist die Bereitstellung eines Kältegeräts, das die Nachteile der aus dem Stand der Technik bekannten Kältegeräte zumindest teilweise beseitigt.

Gelöst wird diese Aufgabe durch ein Kältegerät gemäß dem beigefügten unabhängigen Anspruch. Die Unteransprüche betreffen bevorzugte Ausführungsformen, welche einzeln oder in Kombination miteinander eingesetzt werden können.

Die vorliegende Erfindung betrifft ein Kältegerät gemäß Anspruch 1.

Der Vorteil eines solchen Kältegeräts, also beispielsweise eines Kühl- und/oder Gefrierschranks, ist, dass es sich bei der Höhenverstellung um eine niederkomplexe Mechanik handelt. Die erfindungsgemäße Anordnung lässt sich, insbesondere auch aufgrund der geringen Anzahl an Einzelteilen, sehr kostengünstig realisieren, was mit der einfachen und damit kostengünstigen Fertigung eines solchen Kältegeräts einher geht. Die Kosteneinsparung resultiert jedoch nicht nur auf der Verwendung von wenigen Einzelteilen, sondern auch auf den damit verbundenen geringeren Montageaufwand bei der Herstellung. Zusätzlich weist die erfindungsgemäße Höhenverstellung den Vorteil auf, dass der entsprechende Türabsteller leicht zu verstellen, zu entnehmen und auch zu reinigen ist. Darüber hinaus ist sie, insbesondere aufgrund ihrer einfachen Ausführung, für den Anwender verständlich und zuverlässig bedienbar.

Das Kältegerät weist eine Kältegerätetür auf, an dem wenigstens ein höhenverstellbar angeordneter Türabsteller vorgesehen ist. Bei den Türabstellern kann es sich um jegliche Art von Türabstellern handeln. Diese Türabsteller können sich als Ablage für kleinere Kühlgüter, wie z.B. Butter oder Eier, nur teilweise über die Breite der Kältegerätetür erstrecken. Die erfindungsgemäße Höhenverstellung kann jedoch genauso für Türabsteller eingesetzt werden, die sich über die gesamte Breite der Kältegerätetür erstrecken. Darüber hinaus kann der Türabsteller im Bereich der Seitenteile an die jeweilige Kontur der Kältegerätetür bzw. der den Türabsteller aufnehmenden Einrichtungen entsprechend ausgebildet sein. Es ist beispielsweise möglich, dass der Türabsteller im Bereich der Seitenteile eine Nut aufweist, die dazu dient, den Türabsteller mit einer entsprechenden Aufnahme formschlüssig zu verbinden. Die Nut kann dabei jegliche, dafür geeignete Form, wie zum Beispiel einen rechteckigen Querschnitt, oder eine Trapezform mit nach außen geschrägter Form, aufweisen.

Der wenigstens eine Türabsteller ist durch eine Höhenverstellung in Form einer Rastvorrichtung lösbar an der Kältegerätetür befestigt. Die Rastvorrichtung weist dabei ein erstes und ein zweites Rastmittel auf. Das erste, betätigbare Rastmittel ist dem Türabsteller zugeordnet. Bei dem zweiten Rastmittel handelt es sich um das Rastmittel, das mit dem ersten Rastmittel in Eingriff steht. Es ist also sozusagen das Gegenrastmittel zum ersten Rastmittel. Beide Rastmittel bilden zusammen, wie zuvor beschrieben, die Rastvorrichtung. Die Rastmittel können grundsätzlich jede denkbare Form aufweisen, solange sie als erste und zweite Rastmittel derart ausgebildet sind, dass sie in Eingriff stehen können. Für den erfindungsgemäßen Gedanken ist es dabei unerheblich, ob dabei eine spezielle Ausführungsform des entsprechenden Rastmittels an dem Türabsteller, oder an der Kältegerätetür vorgesehen ist. So spielt es keine Rolle, ob beispielsweise eine in die Rastöffnung eingreifende Rastnocke an dem Türabsteller, oder an der Kältegerätetür vorgesehen ist. Von Bedeutung in diesem Zusammenhang ist lediglich, dass beide Rastmittel eine sichere Verrastung gewährleisten. Damit ergibt sich, dass die Bezeichnung erstes und zweites Rastmittel lediglich der Verdeutlichung bzw. zur Unterscheidung dient, und sich daraus nicht eine feste Zuordnung zu einer damit versehenen Einrichtung, wie beispielsweise einem Türabsteller, ableiten lässt.

Vorzugsweise weist das erste Rastelement eine Rastfeder auf. Eine Rastfeder erlaubt auf einfache Art und Weise, zwei in Eingriff stehende Rastmittel zu lösen, um somit den Türabsteller in seiner Höhe zu verstellen. Mittels der Rastfeder wird durch Einwirken einer Kraft, wie zum Beispiel durch Drücken mit den Fingern, die Feder aus ihrer Ausgangs- bzw. Ruhestellung in eine zweite, der Federkraft entgegen gesetzten Stellung gebracht. Dadurch stehen das erste und das zweite Rastmittel nicht mehr in Eingriff zueinander, und der Türabsteller kann in der Höhe verstellt werden. Ein weiterer Vorteil ist, dass aufgrund der Ausbildung als Rastfeder keine weiteren komplizierten Elemente bzw. Vorrichtungen, wie beispielsweise Umlenkhebel oder vergleichbare Teile, vorgesehen werden müssen, um die beiden Rastelemente voneinander zu trennen. Die Rastfeder kann entsprechend einer Ausführungsform des vorher beschriebenen Türabstellers ebenfalls eine Nut aufweisen, um sie an äußere Konturen des Türabstellers anzupassen.

In einer weiteren Ausführungsform ist vorgesehen, dass die Rastfeder aus dem Seitenteil des Türabstellers aus dem Seitenteil des Türabstellers frei geschnitten ist. Je nach Länge dieses frei geschnittenen Bereichs bzw. dieser Schlitzung ist es möglich, eine bestimmte Federrate und eine daraus resultierende Federkraft zu realisieren. Je länger der entsprechend frei geschnittene Bereich ist, desto geringer ist somit der Kraftaufwand, der auf die Rastfeder zum Trennen der in Eingriff stehenden beiden Rastelementen einwirken muss. Vorzugsweise weist eines der Rastmittel, beispielsweise das erste Rastmittel, eine Rastnocke zum Eingriff in eine Rastöffnung auf. Die Rastnocke und die Rastöffnung als dazu dienendes Gegenstück kann jede beliebige, für den Verwendungszweck geeignete Form, aufweisen. Beispielsweise kann die Rastnocke einen rechteckigen Querschnitt aufweisen, wobei die in die Rastöffnung eingreifende Fläche zur Verbesserung des Eingriffs leicht abgeschrägt werden kann. Die Rastöffnung weist dementsprechend rechteckige Ausbrüche in der den Türabsteller aufnehmenden Einrichtung auf, um den Absteller sicher zu fixieren bzw. einzurasten. Bei der Rastnocke kann es sich auch beispielsweise um eine an die Rastfeder angeformte Rastung handeln.

In einer Ausführungsform weist das erste Rastmittel eine Betätigungseinrichtung auf, um das Bedienen der höhenverstellbaren Rastvorrichtung zu erleichtern. Diese Betätigungseinrichtung soll es dem Anwender ermöglichen, das Rastelement, beispielsweise die Rastfeder, gezielt zu drücken.

Vorzugsweise ist die Betätigungsvorrichtung eine Rasttaste. Durch die Ausbildung als Rasttaste kann der Anwender selbst ohne direkten Blickkontakt leicht feststellen, wo sich die Rastmittel zur Höhenverstellung befinden.

In einer weiteren vorteilhaften Ausführungsform ist die Betätigungseinrichtung eine im entsprechenden Rastmittel vorgesehene Vertiefung. Diese Vertiefung erlaubt dem Anwender ebenfalls eine leichte Handhabung bzw. Bedienung.

Beide Betätigungseinrichtungen ermöglichen somit durch ihre vorteilhafte Ausbildung ein "Erfühlen" der jeweiligen betätigbaren Rastvorrichtung. Dies erlaubt dem Anwender eine schnelle und gezielte Bedienung der Höhenverstellung.

Vorzugsweise ist das erste Rastmittel jeweils im Seitenteil des Türabstellers angeordnet. Die beidseitige Anordnung erlaubt eine sichere Verrastung des Türabstellers. Durch die jeweilige Anordnung des Rastmittels in den beiden Seitenteilen des Türabstellers kann die Höhenverstellung durch den Anwender leicht bedient werden, indem er beispielsweise die Rastfedern mit den Zeigefingern gedrückt hält, und den Türabsteller anschließend durch Verschieben in die gewünschte Position bzw. Höhe bringt.

In einer weiteren Ausführungsform ist das Rastmittel im Seitenteil in Bezug auf die vertikale Achse mittig angeordnet (siehe Figur 1). Diese vorteilhafte Anordnung erlaubt eine stabile Verrastung des entsprechenden Türabstellers, da sowohl oberhalb als auch unterhalb des Rastmittels eine ausreichend große Fläche zur Führung des Türabstellers verbleibt.

Weiterhin ist bei einer vorteilhaften Ausführungsform vorgesehen, dass das Rastmittel und der Türabsteller einteilig ausgebildet sind. Aufgrund der einteiligen Ausbildung entfällt beispielsweise der Montageaufwand von einzeln gefertigten Elementen bzw. Vorrichtungen, welche ansonsten in weiteren Arbeitsgängen zusammen gefügt werden müssten.

Das Rastmittel und der Türabsteller werden aus unterschiedlichem Material gefertigt. Die Verwendung von unterschiedlichen Materialien erlaubt eine Anpassung an die jeweiligen Erfordernisse der entsprechenden Einrichtung. So kann beispielsweise für den Türabsteller ein günstiges Material verwendet werden, das den Anforderungen des Türabstellers genügt, während für das Rastmittel ein höherwertigeres bzw. stabileres Material verwendet wird, da das Rastmittel einer im vergleich zum Türabsteller höheren Belastung ausgesetzt ist.

Vorzugsweise ist das Rastmittel aus Metall gefertigt. Ein Rastmittel aus Metall hat den Vorteil, dass die Stabilität beispielsweise gegenüber Kunststoff größer ist, und somit die Gefahr verringert wird, dass die Rastfeder bei unsachgemäßer Bedienung bzw. nach langem Einsatz brechen könnte.

Das Rastmittel ist mittels Zwei- bzw. Mehrkomponententechnik am Türabsteller angeordnet. Hierbei werden unterschiedliche Werkstoffe wie z.B. Hart-Weich-Verbindungen in einem Teil verarbeitet. Beispielsweise kann das Rastelement an den Türabsteller "angespritzt" werden. Diese Anwendung ist insbesondere vorteilhaft, da einzelne Komponenten, wie beispielsweise die Rastfeder, bewegbar ausgeführt werden müssen. Dadurch kann z.B. vorgesehen werden, dass die Rastfeder aus einem weichen Material, und der Türabsteller aus einem härteren Material hergestellt werden kann. Zusätzlich kann die aufwändige Montage von Einzelteilen entfallen.

In einer weiteren Ausführungsform ist bei dem Kältegerät ein Tragelement vorgesehen, das wenigstens abschnittsweise ein vertikal verlaufendes Führungselement aufweist, in das der Türabsteller formschlüssig eingreift. Die Führung besteht aus formschlüssig ineinander greifenden Führungselementen, welche beispielsweise als Nut und Führungsleiste ausgebildet sind und verläuft entlang des Tragelements der Kältegerätetür. Durch die seitlich des Türabstellers verlaufende Führung wird dieser zwischen den Tragelementen eingehängt, vor einem Herausfallen oder Wegkippen nach vorne bewahrt. Je nach Tiefe der Tragelemente kann ein seitliches Verkippen des gelösten Türabstellers bereits durch die Tragelemente selbst, welche den Türabsteller seitlich umschließen, verhindert werden. Das Führungselement verhindert ein Herauskippen des gelösten Türabstellers nach vorne. Somit kann der Türabsteller in gelöstem Zustand zwar vertikal bewegt werden, so dass eine Höhenverstellung ermöglicht ist, gleichzeitig wird er aber in alle anderen Richtungen abgesichert, so dass eine Höhenverstellung auch in beladenem Zustand ermöglicht ist, ohne dass ein Umfallen oder Herausfallen des Kühlguts riskiert wird.

In einer bevorzugten Ausführungsform erstreckt sich das Führungselement nur über einen bestimmten Bereich entlang der Kältegerätetür, so dass die Führung nach oben und eventuell auch nach unten offen ist, damit der Türabsteller von der Führung abgehoben und vollständig entnommen werden kann. Bevorzugt umfasst der Bereich, in dem sich das Führungselement erstreckt, den Bereich, der als Höhenverstellbereich für den geführten Türabsteller vorgesehen ist. Hierdurch kann das Führungselement, welches -je nach Ausführungsform - entlang der Tragelemente gut sichtbar sein kann, als Visualisierung für den Verstellbereich eingesetzt werden. Der Verstellweg für den Türabsteller wird hierdurch genau angezeigt.

In einer weiteren vorteilhaften Ausführungsform sind an beiden Tragelementen, welche den Türabsteller beidseitig einfassen, Führungselemente vorgesehen. Dadurch verteilt sich die Belastung bei der Absicherung des Türabstellers gegen ein Verkippen, insbesondere nach vorne, gleichmäßig auf beide Tragelemente, so dass eine deutlich stabilere Führung auch schon mit relativ schmalen und unscheinbaren Führungselementen erreicht werden kann. Dies ist insbesondere deshalb vorteilhaft, da ein Führungselement geringerer Breite reinigungsfreundlicher ist als ein weit hervorstehendes oder in ein Bauteil hereinragendes Element für die Führung.

In einer weiteren vorteilhaften Ausführungsform ist das Führungselement an den Tragelementen als Hinterschnitt realisiert, in den der Türabsteller einhängbar ist. Die Leiste, welche den Hinterschnitt bildet, dient hierbei besonders vorteilhaft gleich als Visualisierung für den Verstellbereich des Türabstellers. Es ist auch denkbar, das hervorstehende Element am Türabsteller vorzusehen und in eine Nut am Trageelement eingreifen zu lassen. Besonders vorteilhaft ist es, wenn die Rastvorrichtung, in die die Rastvorsprünge des Türabstellers einhaken können genauso wie das Führungselement an dem Tragelement angeordnet ist. In diesem Fall kann sowohl die Rastvorrichtung als auch das Führungselement vorab an dem Tragelement montiert werden und mit diesem zusammen an der Kältegerätetür angeordnet werden. Hierdurch wird die Montage der gesamten Tür maßgeblich vereinfacht.

Weitere Einzelheiten und Vorteile der Erfindung ergeben sich aus den Unteransprüchen im Zusammenhang mit der Beschreibung von Ausführungsbeispielen, die anhand der Zeichnung eingehend erläutert werden.

Darin zeigen schematisch:
Fig. 1 eine perspektivische Ansicht eines Türabstellers mit dem ersten Rastmittel
Fig. 2 eine perspektivische Ansicht eines Türabstellers an der Türinnenseite eines erfindungsgemäßen Kältegeräts,
Fig. 3 eine Detailansicht der Befestigung des Türabstellers und
Fig. 4 ein Schnitt durch ein zweites Ausführungsbeispiel.

Bei der nachfolgenden Figurenbeschreibung bezeichnen gleiche Bezugszeichen gleiche oder vergleichbare Bauteile.

Figur 1 zeigt einen Türabsteller 1 mit einem Rahmen 2. Der Rahmen 2 ist so ausgeformt, dass er eine Nut bildet, die das in Figur 1 nicht gezeigte Führungselement 6 auf der Vorder- und Rückseite umschließt. Die Führungselemente 6 gewährleisten eine saubere Führung des Türabstellers 1 und entlasten in seiner fixierten Stellung die Rastnocken von Kippmomenten. In jedem Seitenteil des Rahmens 2 befindet sich in Bezug auf die vertikale Achse ein mittig angeordnetes erstes Rastmittel 10, welches zusammen mit dem Türabsteller 1 einteilig ausgebildet ist. Das erste Rastelement 10 weist eine Rastfeder 11, eine Rastnocke 12 und eine Betätigungseinrichtung in Form einer Rasttaste 14 auf. Das Rastelement 10 bildet zusammen mit der nicht in Figur 1 gezeigten Rastöffnung 13 die Rastvorrichtung. Die Rastfeder 11 ist im Seitenteil des Rahmens 2 frei geschnitten. Diese Schlitzung ist so dimensioniert, dass die Feder sowohl genügend Federkraft zur Verrastung des Türabstellers aufweist, als auch für den Anwender leicht zu handhaben ist. Die Rastfeder 11 weist wie der Rahmen 2 ebenfalls eine Nut auf, um das Führungselement 6 formschlüssig zu umfassen. Die Rastnocke 12 steht seitlich über den Rahmen 2 hervor und weist eine vordere, dem Führungselement 6 zugewandte, gerade Fläche auf, um eine sichere Fixierung des Türabstellers 1 zu gewährleisten. Im hinteren Bereich ist die Fläche der Rastnocke 12 abgeschrägt, um den Eingriff der Rastnocke 12 in die Rastöffnung 13 zu erleichtern. Die Rastfeder 11 weist an der dem Türabsteller 1 abgewandten Seite eine Rasttaste 14 auf, welcher rechteckig ausgebildet ist. Durch betätigen bzw. drücken der Rasttaste 14 kann so eine Kraft auf die Rastfeder 11 ausgeübt werden.

Figur 2 zeigt die Innenseite einer Kältegerätetür 3, mit der zwei sich vertikal erstreckende, zueinander parallel verlaufende Tragelemente 4 fest verbunden sind. Weiterhin ist ein Türabsteller 1 mit einem Rahmen 2 vorgesehen. In jedem Seitenteil des Rahmens 2 befindet sich in Bodennähe des Türabstellers 1 eine Rasttaste 14, der mit einer hier nicht sichtbaren Rastnocke in Eingriff steht. Die Rastnocken befinden sich in bekannter Weise im hinteren Bereich unterhalb des Bodens des Türabstellers 1 und werden durch eine Feder in eine Stellung gedrückt, in der sie seitlich über den Rahmen 2 hervorstehen.

Die Tragelemente 4 besitzen in einer bevorzugten Ausführungsform einen rechteckigen Querschnitt und weisen Rastöffnungen 13 (Fig. 3) auf. Diese Rastöffnungen 13 besitzen rechteckige Ausbrüche an der Fläche des Tragelements 4, die in Richtung des anderen Tragelements 4 weist. Die Abstände der Rastöffnungen 13 innerhalb eines Tragelements 4 sind so klein, dass eine feine Höhenverstellung des Türabstellers möglich ist. Die Lage und Größe der Rastöffnungen 13 sind für beide Tragelemente 4 identisch. Der Abstand der Tragelemente 4 voneinander ist so dimensioniert, dass die Seitenteile des Rahmens 2 ohne zu Verkanten zwischen den beiden Tragelementen 4 gleiten. In die Rastöffnungen 13 der Tragelemente 4 greifen die hier nicht gezeigten Rastnocken ein. Auf diese Weise ist der Türabsteller 1 in seiner Höhe fixiert.

Entlang der Fläche des Tragelements 4, die mit den Rastöffnungen 13 versehen ist, verläuft ein Führungselement 6 in Form einer schmalen Leiste, das mit dem Tragelement 4 fest verbunden ist. Die Rastöffnungen 13 befinden sich zwischen dem Führungselement 6 und der Kältegerätetür 3. Der Rahmen 2 ist so ausgeformt, dass er eine Nut bildet, die das Führungselement 6 auf der Vorder- und Rückseite umschließt. Die Führungselemente 6 gewährleisten eine saubere Führung des Türabstellers 1 und entlasten in seiner fixierten Stellung die Rastnocken von Kippmomenten.

Die Führungselemente 6 können von oben bis unten durchgängig ausgebildet sein. Durch die formschlüssige Führung können sich bei der Verwendung mehrerer Türabsteller 1 jedoch gewisse Probleme beim Handling ergeben: soll z. B. ein Türabsteller in der Mitte ganz entnommen werden, um mehr Platz zwischen den verbleibenden Türabstellern zu schaffen, so müssen erst alle darüber angeordneten Türabsteller entfernt werden, damit der heraus zu nehmende Türabsteller nach oben ausgefädelt werden kann. Die Führungselemente 6 sind deshalb in vorteilhafter Weise unterbrochen und nur über den Verstellbereich eines jeden Türabstellers 1 vorgesehen. Jeder Türabsteller 1 kann so entfernt werden, ohne dass hierzu andere Türabsteller bewegt werden müssen.

Das Führungselement 6 ist gut sichtbar und kann deshalb zur Visualisierung dieses Verstellbereiches genutzt werden. Wenn der Türabsteller 1 sich in seiner oberen Raststellung befindet, schließt die obere Kante des Führungselements 6 bündig mit der Oberseite des Rahmens 2 ab und der unverdeckte Teil des Führungselements 6 ragt nach unten hinaus. Wenn sich hingegen der Türabsteller 1 in der unteren Rastposition befindet, schließt die untere Kante des Führungselements 6 bündig mit dem Boden des Türabstellers 1 ab und der unverdeckte Teil des Führungselements 6 ragt nach oben über den Rahmen 2 hinaus.

In einem weiteren Ausführungsbeispiel -wie es die Figur 4 zeigt- sind die Tragelemente 4 sowie die Führungselemente 6 Bestandteil der Innenschale der Kältegerätetür 3 und mit dieser einstückig ausgefertigt. Die oben beschriebenen konstruktiven Merkmale bleiben davon unberührt. Diese konstruktive Ausgestaltung lässt sich sehr kostengünstig realisieren.

Soll nun ein Türabsteller 1 in die Kältegerätetür 3 eingehängt werden, rasten nach dem Einfädeln des Türabstellers 1 von oben her in die Führungselemente 6 die Rastnocken bei einer vertikalen Bewegung unter Beibehaltung der formschlüssigen Verbindung zwischen dem Türabsteller 1 und den beiden Führungselementen 6 in Rastöffnungen 13 ein. Die Rastnocken halten den Türabsteller 1 unverrückbar in dieser Lage.

Um den Türabsteller 1 in der Höhe zu verstellen, werden die Knöpfe 14 gegen eine Federkraft in den Rahmen 2 eingedrückt. Das führt dazu, dass die Rastnocken mindestens soweit zurückgezogen werden, dass sie mit dem Rahmen 2 bündig abschließen und den Türabsteller 1 frei geben. In dieser Stellung der Rastnocken kann der Türabsteller 1 entlang der Führungselemente 6 in vertikaler Richtung verfahren werden. Die formschlüssige Verbindung zwischen dem Türabsteller 1 und den beiden Führungselementen 6 sorgt selbst während der Verstellung dafür, dass der Türabsteller 1 sauber geführt ist und auch in beladenem Zustand nicht nach vorne abkippen kann.

Ein Loslassen der Knöpfe 14 führt dazu, dass die Rastnocken durch die Federkraft wieder in Richtung der Tragelemente 4 gedrückt werden und sich an diesen abstützen. Eine weitere vertikale Bewegung des Türabstellers 1 führt dazu, dass die Rastnocken in die nächste Rastöffnung 13 einrasten.

Da der Türabsteller gefahrlos auch in beladenem Zustand in seiner Höhe verändert werden kann, lässt sich dessen Position besonders gut an das darin aufbewahrte Kühlgut anpassen. Somit ist es möglich, den knappen Stauraum in der Kältegerätetüre 3 durch die Variation der Lage der mit Kühlgut beladenen Türabsteller 1 optimal einzuteilen.

Zu Reinigungszwecken können die Türabsteller 1 leicht entnommen werden. Nun ist auch die Innenseite der Kältegerätetür 3 leicht zu reinigen, da die Führungselemente 6 aufgrund ihrer Form und Ausmaße die Reinigungsfreundlichkeit nicht beeinträchtigen.

### Bezugszeichenliste:

- 1: Türabsteller
- 2: Rahmen
- 3: Kältegerätetür
- 4: Tragelement
- 6: Führungselement
- 10: erstes Rastmittel
- 11: Rastfeder
- 12: Rastnocke
- 13: Rastöffnung
- 14: Betätigungseinrichtung
- 15: zweites Rastmittel

## Patentansprüche

1. Kältegerät mit einer Kältegerätetür (3), an der wenigstens ein höhenverstellbar angeordneter Türabsteller (1) vorgesehen ist, der an der Türinnenseite mittels einer Rastvorrichtung zur Höhenverstellung lösbar befestigt ist, wobei der Türabsteller (1) ein erstes betätigbares Rastmittel (10) aufweist, das mit einem zweiten Rastmittel (15) die Rastvorrichtung ausbildet, **dadurch gekennzeichnet, dass** das Rastmittel (10) und der Türabsteller (1) aus unterschiedlichem Material gefertigt sind, und dass das Rastmittel (10) mittels Zwei- bzw. Mehrkomponententechnik am Türabsteller (1) verbunden angeordnet ist.

2. Kältegerät nach Anspruch 1, **dadurch gekennzeichnet, dass** das erste Rastmittel (10) eine Rastfeder (11) aufweist.

3. Kältegerät nach Anspruch 1 oder 2, **dadurch gekennzeichnet, dass** das erste Rastmittel (10) jeweils im Seitenteil des Türabstellers (1) angeordnet ist.

4. Kältegerät nach einem der vorigen Ansprüche, **dadurch gekennzeichnet, dass** das Rastmittel (10) und der Türabsteller (1) einteilig ausgebildet ist.

5. Kältegerät nach einem der vorigen Ansprüche, **dadurch gekennzeichnet, dass** die Rastfeder (11) aus dem Seitenteil des Türabstellers frei geschnitten ist.

6. Kältegerät nach einem der Ansprüche 1 bis 5, **dadurch gekennzeichnet, dass** das Rastmittel (10) aus Metall gefertigt ist.

7. Kältegerät nach einem der vorigen Ansprüche, **dadurch gekennzeichnet, dass** das Rastmittel (10) im Seitenteil in Bezug auf dessen vertikale Achse mittig angeordnet ist.

8. Kältegerät nach einem der vorigen Ansprüche, **dadurch gekennzeichnet, dass** das erste Rastmittel (10) eine Rastnocke (12) zum Eingriff in eine Rastöffnung (13) des zweiten Rastmittels (15) aufweist.

9. Kältegerät nach einem der vorigen Ansprüche, **dadurch gekennzeichnet, dass** das erste Rastmittel (10) eine Betätigungseinrichtung (14) aufweist.

10. Kältegerät nach Anspruch 9, **dadurch gekennzeichnet, dass** die Betätigungseinrichtung eine Rasttaste (14) ist.

11. Kältegerät nach Anspruch 9, **dadurch gekennzeichnet, dass** die Betätigungseinrichtung eine Vertiefung (14) ist.

12. Kältegerät nach einem der vorigen Ansprüche, **dadurch gekennzeichnet, dass** ein Tragelement (4) vorgesehen ist, das wenigstens abschnittsweise ein vertikal verlaufendes Führungselement (6) aufweist, in das der Türabsteller (1) formschlüssig eingreift.

13. Kältegerät nach einem der vorigen Ansprüche, **dadurch gekennzeichnet, dass** das Führungselement (6) sich über einen vorbestimmten Höhenabschnitt entlang der Kältegerätetür (3) erstreckt.

14. Kältegerät nach einem der vorigen Ansprüche, **dadurch gekennzeichnet, dass** beidseitig des Türabstellers (1) Führungselemente (6) vorgesehen sind.

15. Kältegerät nach einem der vorigen Ansprüche, **dadurch gekennzeichnet, dass** das Führungselement (6) an dem Tragelement (4) als Hinterschnitt ausgebildet ist.

## Claims

1. Refrigerator having a refrigerator door (3) on which at least one height-adjustably arranged door tray (1) is provided, which is releasably attached to the inside of the door by means of a latching device for height adjustment, wherein the door tray (1) has a first actuatable latching means (10) which forms the latching device with a second latching means (15), **characterised in that** the latching means (10) and the door tray (1) are made of different material, and that the latching means (10) is connectively arranged on the door tray (1) by means of two- or multi-component technology.

2. Refrigerator according to claim 1, **characterised in that** the first latching means (10) has a spring catch (11).

3. Refrigerator according to claim 1 or 2, **characterised in that** the first latching means (10) is respectively arranged in the side part of the door tray (1).

4. Refrigerator according to one of the preceding claims, **characterised in that** the latching means (10) and the door compartment (1) are integrally formed.

5. Refrigerator according to one of the preceding claims, **characterised in that** the spring catch (11) is cut free from the side part of the door tray.

6. Refrigerator according to one of claims 1 to 5, **characterised in that** the latching means (10) is made of metal.

7. Refrigerator according to one of the preceding claims, **characterised in that** the latching means (10) is arranged centrally in the side part with respect to the vertical axis thereof.

8. Refrigerator according to one of the preceding claims, **characterised in that** the first latching means (10) has a latching cam (12) for engagement in a latching opening (13) of the second latching means (15).

9. Refrigerator according to one of the preceding claims, **characterised in that** the first latching means (10) comprises an actuator (14).

10. Refrigerator according to claim 9, **characterised in that** the actuator is a latching button (14).

11. Refrigerator according to claim 9, **characterised in that** the actuator is a recess (14).

12. Refrigerator according to one of the preceding claims, **characterised in that** a support element (4) is provided, which at least in sections has a vertically extending guide element (6) into which the door tray (1) engages positively.

13. Refrigerator according to one of the preceding claims, **characterised in that** the guide element (6) extends over a predetermined height section along the refrigerator door (3).

14. Refrigerator according to one of the preceding claims, **characterised in that** guide elements (6) are provided on both sides of the door tray (1).

15. Refrigerator according to one of the preceding claims, **characterised in that** the guide element (6) is formed as an undercut on the support element (4).

## Revendications

1. Appareil frigorifique comprenant une porte (3) d'appareil frigorifique sur laquelle est ménagé au moins un balconnet de porte (1) disposé de manière réglable en hauteur, lequel est fixé de manière amovible pour le réglage en hauteur sur le côté intérieur de la porte au moyen d'un dispositif d'encliquetage, le balconnet de porte (1) présentant un premier moyen d'encliquetage (10) actionnable, lequel, avec un deuxième moyen d'encliquetage (15), forme le dispositif d'encliquetage, **caractérisé en ce que** le moyen d'encliquetage (10) et le balconnet de porte (1) sont fabriqués en matière différente et **en ce que** le moyen d'encliquetage (10) est disposé de manière reliée au balconnet de porte (1) par technique à deux composants, resp. par technique à plusieurs composants.

2. Appareil frigorifique selon la revendication 1, **caractérisé en ce que** le premier moyen d'encliquetage (10) présente un ressort d'encliquetage (11).

3. Appareil frigorifique selon la revendication 1 ou 2, **caractérisé en ce que** le premier moyen d'encliquetage (10) est respectivement disposé dans la partie latérale du balconnet de porte (1).

4. Appareil frigorifique selon l'une quelconque des revendications précédentes, **caractérisé en ce que** le moyen d'encliquetage (10) et le balconnet de porte (1) sont réalisés d'une seule pièce.

5. Appareil frigorifique selon l'une quelconque des revendications précédentes, **caractérisé en ce que** le ressort d'encliquetage (11) est librement découpé dans la partie latérale du balconnet de porte.

6. Appareil frigorifique selon l'une quelconque des revendications 1 à 5, **caractérisé en ce que** le moyen d'encliquetage (10) est fabriqué en métal.

7. Appareil frigorifique selon l'une quelconque des revendications précédentes, **caractérisé en ce que** le moyen d'encliquetage (10) est disposé de manière centrale dans la partie latérale par rapport à son axe vertical.

8. Appareil frigorifique selon l'une quelconque des revendications précédentes, **caractérisé en ce que** le premier moyen d'encliquetage (10) présente une came d'encliquetage (12) pour la prise dans une ouverture d'encliquetage (13) du deuxième moyen d'encliquetage (15).

9. Appareil frigorifique selon l'une quelconque des revendications précédentes, **caractérisé en ce que** le premier moyen d'encliquetage (10) présente un dispositif d'actionnement (14).

10. Appareil frigorifique selon la revendication 9, **caractérisé en ce que** le dispositif d'actionnement est une touche d'encliquetage (14).

11. Appareil frigorifique selon la revendication 9, **caractérisé en ce que** le dispositif d'actionnement est un approfondissement (14).

12. Appareil frigorifique selon l'une quelconque des revendications précédentes, **caractérisé en ce qu'**un élément de support (4) est ménagé, lequel présente au moins par sections un élément de guidage (6) s'étendant verticalement, dans lequel le balconnet de porte (1) a prise par adhérence de forme.

13. Appareil frigorifique selon l'une quelconque des revendications précédentes, **caractérisé en ce que** l'élément de guidage (6) s'étend le long de la porte (3) de l'appareil frigorifique sur une section en hauteur prédéterminée.

14. Appareil frigorifique selon l'une quelconque des revendications précédentes, **caractérisé en ce que** des éléments de guidage (6) sont ménagés des deux côtés du balconnet de porte (1).

15. Appareil frigorifique selon l'une quelconque des revendications précédentes, **caractérisé en ce que** l'élément de guidage (6) est réalisé sur l'élément de support (4) en tant que contre-dépouille.
